# EUROPÄISCHE PATENTSCHRIFT

(11) **EP 3 760 376 B1**
(45) Veröffentlichungstag und Bekanntmachung des Hinweises auf die Patenterteilung: **06.09.2023**
(21) Anmeldenummer: 20176731.6
(22) Anmeldetag: 27.05.2020
(51) Int. Cl.: B25B 5/06

(54) **VERWENDUNG EINER DREH-SPANNVORRICHTUNG**
USE OF A ROTATION CLAMPING DEVICE
UTILISATION D'UN DISPOSITIF TENDEUR ROTATIF

(30) Priorität: 27.05.2019 DE 102019114066
(43) Veröffentlichungstag der Anmeldung: 06.01.2021
(73) Patentinhaber: Gebrüder Meiser GmbH, 66839 Schmelz (DE)
(72) Erfinder: Meiser, Wolfgang, 66119 Saarbrücken (DE)
(74) Vertreter: Patentanwaltskanzlei Vièl & Wieske PartGmbB

(56) Entgegenhaltungen:
- EP-A1- 2 163 345
- WO-A1-2015/123128
- US-A- 2 425 928
- US-A- 4 273 505
- US-A- 4 332 356
- US-A- 4 403 801

## Beschreibung

Die Erfindung betrifft die Verwendung einer Dreh-Spannvorrichtung, bestehend aus mindestens einer Spanneinheit und dem dazugehörigen Halteelement, welches die Spanneinheit mit einem Tisch mechanisch verbindet, wobei die Spanneinheit ein über ein Druckmedium füllbares Ausdehnungsgefäß aufweist.

Eine derartige Dreh-Spannvorrichtung ist aus der US 2,425,928 A bekannt, die eine Vorrichtung zum Dekorieren von Tassen betrifft.

Eine Spanneinheit mit einem über ein Druckmedium füllbaren Ausdehnungselement ist aus der US 4,332,356 A und der DE 11 71 837 A bekannt.

Die EP 2 163 345 A1 betrifft ein Spannsystem mit einem Gestell und einer Spanneinrichtung. Sie Spanneinrichtung weist eine zentrale Aufnahme für ein zu spannendes Werkstück auf. Es besitzt Spannmittel, um das Werkstück in der Aufnahme zu fixieren, wobei die Spanneinrichtung an dem Gestell schwenkbar angebracht ist. Die Spanneinrichtung ist um eine Drehachse, die die Achse der Aufnahme senkrecht kreuzt und durch die Aufnahme verläuft, an dem Gestell drehbar gelagert.

Gewöhnlich weisen Fassreifen an ihren beiden Enden mindestens eine Ausstanzung auf, die der späteren Einbringung einer Nietverbindung dient. Weiteres Merkmal der Fassreifen ist die Konusform, welche der Silhouette eines Weinfasses angepasst ist.

Diese Fassreifen können durch Beschichten, beispielsweise Pulverbeschichten, gegen äußere Einflüsse, wie beispielsweise Oxidation, geschützt werden. Des Weiteren dient die Beschichtung der Farbgebung der Fassreifen.

Dabei müssen die Fassreifen durch eine Spanneinheit fixiert werden, wobei die Spanneinheit wiederum über ein Halteelement beispielsweise mit einem Tisch mechanisch verbunden ist.

Nachteilig verlangt eine derzeit übliche Beschichtung nach dem Stand der Technik eine aufwändige Einzelstückbeschichtung der Fassreifen, bei welcher entweder das Innere im Voraus gegen eine Beschichtung mittels Abklebens geschützt werden muss oder ein nachträgliches Abstreifen derselben am inneren Umfang zu erfolgen hat.

Der vorliegenden Erfindung liegt die Aufgabe zugrunde, das Beschichten von kreisringförmig gewalzten Blechstreifen, vorzugsweise Fassreifen, zu optimieren. Erfindungsgemäß wird die Aufgabe durch die Verwendung einer Dreh-Spannvorrichtung gemäß dem Oberbegriff zur Beschichtung von kreisförmig gewalzten Blechstreifen dadurch gelöst, dass
- mindestens ein kreisförmig gewalzter Blechstreifen an der Spanneinheit mittels einer längs am Umfang des Ausdehungsgefäßes angeordneten Klemmvorrichtung fixiert wird,
- das Ausdehnungsgefäß mit Druckluft befüllt wird,
- die kreisförmig gewalzten Blechstreifen beschichtet werden,
- die Druckluft aus dem Ausdehnungsgefäß entlassen wird,
die kreisförmig gewalzten Blechstreifen von der Spanneinheit gelöst werden.

Die Dreh-Spannvorrichtung wird zum Beschichten von mindestens einem kreisringförmig gewalzten Blechstreifen, vorzugsweise Fassreifen verwendet.

Die Vorrichtung besitzt mindestens eine Spanneinheit, welche der Aufnahme und Festsetzung von Fassreifen während eines Bearbeitungsprozesses, vornehmlich eines Beschichtungsverfahrens dient. Die Spanneinheit kann dornförmig und in bevorzugt horizontaler Lage hervorstechend gestaltet sein und erlaubt gleichzeitig die mehrfache Aufnahme von Fassreifen. Ausgebildet als Ausdehnungsgefäß, vergrößert sich ein Teil der Spanneinheit in ihrem Durchmesser durch die Einleitung eines Druckmediums, vorzugsweise Druckluft. Besonders vorteilhaft ist die Eigenschaft der Erfindung, dass sich das Ausdehnungsgefäß durch seine flexible Oberfläche an die Maßtoleranzen der Fassreifen unter der Einhaltung einer konstanten und sensibel regulierbaren Druckbeaufschlagung individuell anpasst. Hierbei spielt insbesondere auch der Ausgleich der Konusform der Fassreifen eine Rolle. Weiterhin erfüllt die Vorrichtung hierdurch uneingeschränkt die Anforderung, dass das Innere der Fassreifen rückseitig gegen ein Aufbringen der Beschichtung geschützt ist. Darüber hinaus ermöglicht die Erfindung die sparsame und gezielte Aufbringung der Beschichtung, aufgrund der hohen Packungsdichte der Fassreifen.

Solche Ausdehnungsgefäße sind beispielsweise aus der Kanalbaubranche in Form von Luftkissen aus der DE 38 10 515 A1 und der DE 102 20 251 B4 bekannt, welche gewöhnlich zur vorübergehenden Abdichtung von Kanalleckagen eingesetzt werden, jedoch durch eine Funktionsintegration im neuen Anwendungsfeld der Beschichtung von Fassreifen eine besondere, prozessbezogene Vorteilhaftigkeit als Aufspannvorrichtung aufweisen.

Es hat sich im Rahmen der Erfindung als vorteilhaft erwiesen, dass bei der erfindungsgemäßen Verwendung die Dreh-Spannvorrichtung nicht nur die Aufnahme- und Spannfunktion erfüllt, sondern auch eine Abdichtungsfunktion. Die meist konischen kreisringförmig gewalzten Blechstreifen können sich in ihren maßlichen und formbezogenen Merkmalen voneinander unterscheiden. Insbesondere durch die flexible Oberfläche des Spanndorns in Verbindung mit dem diesen füllenden Druckmedium wird eine Benetzung der Innenfläche der kreisringförmig gewalzten Blechstreifen durch die die aufgebrachte Beschichtung unterbunden. Insbesondere bei Fassreifen ist dies von Vorteil, da hierdurch das Abfärben des Fassreifens beim Aufziehen auf die Fässer vermieden wird. Die unbeschichtete Innenseite sorgt zudem für einen sicheren Sitz des Fassreifens auf dem Fass.

Gemäß einer möglichen Ausgestaltung der Erfindung weist die Spanneinheit Klemmeinrichtungen längs am Umfang des Ausdehnungsgefäßes auf. Eine solche Klemmeinrichtung fixiert die getrennten Enden des Fassreifens und hält diesen gegen den Innendruck des Ausdehnungsgefäßes im Druck beaufschlagten Spannzustand fest. Mittels dieser in die Spannvorrichtung integrierten Klemmeinrichtung wird beim Anschmiegen des Ausdehnungsgefäßes an den Fassreifen sowie beim sich anschließenden Druckaufbau innerhalb des Fassreifens ein Kräfteumlauf induziert, sodass sich dieser infolgedessen nicht aufbiegt. Die Klemmeinrichtung kann so gestaltet sein, dass diese entsprechend der Nietlochung der Fassreifen mindestens zwei Fixierungsstifte pro Fassreifen zur Aufnahme derselben über ihre Lochstanzungen auf einer Grundplatte aufweist, wobei diese eine auf den Spanndurchmesser abgestimmte kreisbogenförmige Querschnittsfläche besitzt.

Eine Weiterbildung der Erfindung besteht darin, dass die Haltemittel Mittel zum Rotieren der Spanneinheit um ihre radiale Mittelachse aufweisen, über die die Spanneinheit in einen Umlauf versetzt wird, sodass sich der kreisförmig gewalzte Blechstreifen um seine eigene Achse bewegt.

Dabei ist es zweckmäßig, dass das Haltemittel Mittel zum Rotieren der Spanneinheit um ihre radiale Mittelachse aufweist, beispielsweise durch einen Rotationsantrieb, der die Spanneinheit in einen Umlauf versetzt, sodass sich die Fassreifen um ihre eigene Achse bewegen. Insbesondere wird dadurch eine besonders gleichmäßige Beschichtung der Fassreifen gewährleistet.

Eine besonderen Ausführungsform der Erfindung besteht darin, dass das Halteelement derart mit dem Tisch verbunden ist, dass die Spanneinheit um ihre vertikale Achse rotierbar ist. Dabei können mehrere Spannvorrichtungen in horizontaler Lage eingesetzt werden, wobei bevorzugt zwei derselben gegenüberliegend auf einem Tisch aufgebracht sind, um einen zeitgleichen Rüst- und Beschichtungsvorgang zu ermöglichen. Die Rotation kann erfolgen, indem der Tisch über ein Drehlager den Positionstausch der beiden Spannvorrichtungen durch Rotation um die vertikale Achse ermöglicht.

Dabei ist es zweckmäßig, dass der Tisch über einen Linearantrieb verfahrbar ist. Dies dient dem Einführen und Herausfahren der Fassreifen aus der Beschichtungskabine.

Schließlich besteht eine Ausbildung der Erfindung darin, dass sich das Ausdehnungsgefäß durch seine flexible Oberfläche an die Maßtoleranzen der Blechstreifen unter der Einhaltung einer konstanten und sensibel regulierbaren Druckbeaufschlagung individuell anpasst, wodurch eine Benetzung der Innenfläche der kreisringförmig gewalzten Blechstreifen durch die die aufgebrachte Beschichtung unterbunden wird.

Die kreisförmig gewalzten Blechstreifen werden durch das Befüllen des Ausdehnungsgefäßes in ihrer Position gehalten. Vorteilhaft wird dabei die Innenseite der kreisförmig gewalzten Blechstreifen von der Außenseite des Ausdehnungsgefäßes abgedeckt. Dies verhindert eine Beschichtung der Innenflächen der kreisförmig gewalzten Blechstreifen. Durch das Entlassen der Luft sind die kreisförmig gewalzten Blechstreifen nicht mehr durch das Ausdehnungsgefäß fixiert und können besonders einfach entnommen werden.

Im Folgenden werden Ausführungsbeispiele der erfindungsgemäßen Vorrichtung anhand von Zeichnungen erläutert.

Es zeigen
- Fig. 1: eine perspektivische Ansicht einer erfindungsgemäßen Vorrichtung,
- Fig. 2: Detailansichten einer erfindungsgemäßen Vorrichtung,
- Fig. 3: eine weitere perspektivische Ansicht der erfindungsgemäßen Vorrichtung,
- Fig. 4: eine weitere perspektivische Ansicht der erfindungsgemäßen Vorrichtung,
- Fig. 5: eine weitere perspektivische Ansicht der erfindungsgemäßen Vorrichtung,
- Fig. 6a und Fig. 6b: einen horizontalen Schnitt durch die Vorrichtung gemäß Fig. 1 sowie eine Detailansicht des Ausdehnungsgefäßes mit fixierten Fassreifen.

Fig. 1 zeigt die Spanneinheit 1 mit dem Druck beaufschlagten Ausdehnungsgefäß 3 sowie ein zu dessen Arretierung verwendeter Anbindungsflansch mit Rohranschluss 7, dessen Lagerung 4 mitsamt Kettenrad 5 zur Übertragung der Rotationsbewegung. Darüber hinaus ist auch die Klemmeinrichtung 2 zur Fixierung der Fassreifen 6, die in mehrfacher Anordnung längs der Rotationsachse gerüstet sind, dargestellt.

Fig. 2a bildet ein Detail der Spanneinheit 1 ab und zeigt die Klemmeinrichtung 2.

Fig. 2b zeigt die Fixierungsstifte 8, über welche die Fassreifen durch ihre Lochstanzungen hindurch fixiert werden.

Fig. 3 zeigt die gesamte Dreh-Spannvorrichtung 0 in einer besonderen Ausführungsform mit zwei Spanneinheiten 1, welche gegenüberliegend auf einer Tischplatte 15 montiert sind. Diese ist über ein Drehlager auf dem Untergestell 10 rotativ gelagert. Mittels der Antriebseinheit mitsamt Motor und Kettentrieb 9 werden die beiden Spanneinheiten 1 unabhängig voneinander in Rotation versetzt. Die Handhebelventile 12 erlauben das separate Befüllen und das Entleeren des Ausdehnungsgefäßes mit Druckluft. Der Grenzspanndruck wird spanneinheitenbezogen durch das Druckregelventil 13 eingestellt. Mittels des Druckspeichers 11 wird ein ausreichendes Befüllungsvolumen zur Verfügung gestellt. Am unteren Ende des Untergestells 10 sind Führungswagen einer Linearführung 14 angebracht.

Fig. 4 zeigt die Dreh-Spannvorrichtung 0 mit den beiden Spanneinheiten 1 auf einer Grundplatte 16 montiert, die die notwendigen Linearführungsschienen 18 aufweist. Zum Zweck der Kabelführung entlang der Linearbewegung ist eine Energiekette 17 eingesetzt.

Fig. 5 bebildert die Dreh-Spannvorrichtung 0 in der bestimmungsgemäßen Arbeitsumgebung mit einer Pulverkabine 19. Dabei wird das Verfahren zur Beschichtung der Fassreifen beispielhaft anhand der Figur beschrieben. Der Mitarbeiter im Rüstbereich 21 fixiert mehrere Fassreifen 6 über die Klemmeinrichtung 2 an der für ihn zugänglichen Spanneinheit 1. Sobald der Mitarbeiter beim Pulverbeschichten 20 den Pulverauftrag abgeschlossen hat, wird die Dreh-Spannvorrichtung über die Linearführungsschienen 18 bewegt, bis die Spanneinheit 1 mit den frisch beschichteten Fassreifen aus der Pulverkabine 19 herausgefahren ist. Es kommt zum Drehen der Dreh-Spannvorrichtung 0 um 180 Grad um die vertikale Achse. Damit sind die frisch beschichteten Fassreifen 6 nun dem Mitarbeiten im Rüstbereich 21 zugänglich. Bevor es zum Abrüsten dieser kommt, wird die Dreh-Spannvorrichtung 0 wieder über die Linearführungsschienen 18 in die Pulverkabine 19 verschoben. Der Beschichtungs- und Rüstvorgang kann von Neuem beginnen.

Das Abrüsten erfolgt in umgekehrter Weise zum Aufrüsten, nämlich durch ein Entlasten des Ausdehnungsgefäßes 3, sodass sich dieses im Durchmesser verkleinert, wodurch die Fassringe 6 über die seitlich offene Seite der Spanneinheit entnommen werden können. Müssen die Fassringe 6 gerüstet werden, so wird nach dem Einhängen dieser in die Fixierungsstifte 8 das Ausdehnungsgefäß 3 der Spanneinheit 1 über das Handventil 12 bis zu dem am Druckregelventil 13 eingestellten Grenzdruck gefüllt. Es wird ersichtlich, dass durch die Stellung des Mitarbeiters an der Pulverkabine 20, welcher mittels einer Pistole einen gewöhnlich linienförmigen Pulverauftrag erzeugt, in Kombination mit der Rotationsbewegung der zugehörigen Dreh-Spannvorrichtung, ein über den kompletten Umfang der Fassringe gleichmäßiger Beschichtungsauftrag erfolgt.

Fig. 6a zeigt einen horizontalen Schnitt durch die Vorrichtung gemäß Fig. 1 und Fig. 6b zeigt eine Detailansicht des Ausdehnungsgefäßes 3 mit fixierten Fassreifen 6. Es ist zu erkennen, dass die Innenfläche der so fixierten Fassreifen 6 durch die Spannvorrichtung abgedichtet ist, so dass auf die Fassreifen 6 aufgebrachte Beschichtungen nicht auf die Innenfläche der Fassreifen gelangen können.

## Patentansprüche

1. Verwendung einer Dreh-Spannvorrichtung (0), bestehend aus mindestens einer Spanneinheit (1) und dem dazugehörigen Halteelement, welches die Spanneinheit mit einem Tisch (15) mechanisch verbindet, wobei die Spanneinheit (1) ein über ein Druckmedium füllbares Ausdehnungsgefäß (3) aufweist, zur Beschichtung von kreisförmig gewalzten Blechstreifen (6), **dadurch gekennzeichnet, dass**
• mindestens ein kreisförmig gewalzter Blechstreifen (6) an der Spanneinheit (1) mittels einer längs am Umfang des Ausdehungsgefäßes (3) angeordneten Klemmvorrichtung (2) fixiert wird,
• das Ausdehnungsgefäß (3) mit Druckluft befüllt wird,
• die kreisförmig gewalzten Blechstreifen (6) beschichtet werden,
• die Druckluft aus dem Ausdehnungsgefäß (3) entlassen wird,
• die kreisförmig gewalzten Blechstreifen (6) von der Spanneinheit (1) gelöst werden.

2. Verwendung nach Anspruch 1, **dadurch gekennzeichnet, dass** die Haltemittel Mittel zum Rotieren der Spanneinheit (1) um ihre radiale Mittelachse aufweisen, über die die Spanneinheit in einen Umlauf versetzt wird, sodass sich der kreisringförmig gewalzte Blechstreifen (6) um seine eigene Achse bewegt.

3. Verwendung nach einem der vorhergehenden Ansprüche, **dadurch gekennzeichnet, dass** sich das Ausdehnungsgefäß (3) durch seine flexible Oberfläche an die Maßtoleranzen der Blechstreifen (6) unter der Einhaltung einer konstanten und sensibel regulierbaren Druckbeaufschlagung individuell anpasst, wodurch eine Benetzung der Innenfläche der kreisringförmig gewalzten Blechstreifen (6) durch die die aufgebrachte Beschichtung unterbunden wird.

## Claims

1. Use of a rotary clamping device (0), consisting of at least one tensioning unit (1) and the associated holding element which mechanically connects the tensioning unit to a table (15), the tensioning unit (1) comprising an expansion vessel (3) which can be filled via a pressure medium, for coating circularly rolled sheet metal strips (6), **characterized in that**
• at least one circularly rolled sheet metal strip (6) is fixed to the tensioning unit (1) by means of a clamping device (2) arranged longitudinally on the circumference of the expansion vessel (3),
• the expansion vessel (3) is filled with compressed air,
• the circularly rolled sheet metal strips (6) are coated,
• the compressed air is released from the expansion vessel (3),
• the circularly rolled sheet metal strips (6) are released from the tensioning unit (1).

2. Use according to claim 1, **characterised in that** the holding means comprise means for rotating the tensioning unit (1) about its central radial axis, via which the tensioning unit is set in rotation so that the circularly rolled sheet metal strip (6) moves about its own axis.

3. Use according to one of the preceding claims, **characterised in that** the expansion vessel (3), by means of its flexible surface, adapts individually to the dimensional tolerances of the sheet metal strip (6) while maintaining a constant and sensitively adjustable pressurisation, whereby wetting of the inner surface of the annularly rolled sheet metal strip (6) is ensured.

## Revendications

1. Utilisation d'un dispositif de serrage rotatif (0), composé d'au moins une unité de serrage (1) et de l'élément de maintien correspondant et qui relie mécaniquement l'unité de serrage à une table (15), l'unité de serrage (1) étant doté d'un récipient expansible (3) pouvant être rempli par un fluide sous pression, pour le revêtement de bandes de tôle (6) laminées en forme de cercle, **caractérisée en ce que**
- au moins une bande de tôle (6) laminée en forme de cercle est fixée sur l'unité de serrage (1) au moyen d'un dispositif de blocage (2) disposé longitudinalement sur la périphérie du récipient expansible (3),
- le récipient expansible (3) est rempli d'air comprimé,
- les bandes de tôle (6) laminées en forme de cercle sont revêtues,
- l'air comprimé est évacué du récipient expansible (3),
- les bandes de tôle (6) laminées en forme de cercle sont détachées de l'unité de serrage (1).

2. Utilisation selon la revendication 1, **caractérisée en ce que** les moyens de maintien sont dotés de moyens pour faire tourner l'unité de serrage (1) autour de son axe central radial, par l'intermédiaire desquels l'unité de serrage est mise en rotation, de sorte que la bande de tôle (6) laminée en forme d'anneau circulaire se déplace autour de son propre axe.

3. Utilisation selon l'une des revendications précédentes, **caractérisée en ce que** le récipient expansible (3) s'adapte individuellement, grâce à sa surface flexible, aux tolérances dimensionnelles des bandes de tôle (6) en maintenant une pression constante et réglable de manière sensible, ce qui empêche le mouillage de la surface intérieure des bandes de tôle (6) laminées en forme d'anneau circulaire par le revêtement appliqué.
